# EUROPÄISCHE PATENTSCHRIFT

(11) **EP 0 386 276 B1**
(45) Veröffentlichungstag und Bekanntmachung des Hinweises auf die Patenterteilung: **26.01.1994**
(21) Anmeldenummer: 89103810.1
(22) Anmeldetag: 04.03.1989
(51) Int. Cl.: A47K 3/22, E06B 3/48

(54) **Duschabtrennung**
Shower partition
Fermeture de douche

(43) Veröffentlichungstag der Anmeldung: 12.09.1990
(73) Patentinhaber: LEIFHEIT Aktiengesellschaft, D-56377 Nassau (DE)
(72) Erfinder: Ohm, Heinz Josef, D-6250 Limburg 9 (DE); Pätzold, Dieter, D-5408 Nassau/Lahn (DE)

(56) Entgegenhaltungen:
- EP-A- 0 174 583
- DE-A- 2 911 728
- FR-A- 2 046 108
- FR-A- 2 465 864
- GB-A- 2 006 002
- US-A- 2 521 756

## Beschreibung

Die Erfindung betrifft eine Duschabtrennung für Bade- oder Duschwannen nach dem Oberbegriff des Patentanspruchs 1.

Eine derartige Duschabtrennung ist aus der EP-A-174583 bekannt. Darin wird eine Lösung aufgezeigt, Abtrennplatten problemlos in der Breite anzupassen.

Nachteilig an der beschriebenen Duschabtrennung sowie den aufgezeigten Varianten ist, daß zwar ein Ausgleich zwischen den Wänden leicht möglich ist, ein Verstellen in der Tiefe aber nicht möglich ist. Auch ein Aneinanderreihen mehrerer Platten kann nicht erfolgen.

Aufgabe der Erfindung ist es, eine Duschabtrennung zu schaffen, die mit wenigen unterschiedlich breiten Abtrennplatten auskommt und deren Abtrennplatten kombiniert und beidseitig verschwenkbar angeordnet werden können. Diese Aufgabe wird erfindungsgemäß mit den kennzeichnenden Merkmalen des Anspruchs 1 gelöst.

Durch die Verwendung einer drehbaren Gelenkstange können zusätzlich unterschiedliche Abtrennplattenstärken leicht ausgeglichen werden. Es ist dadurch auch möglich, die Abtrennplatte derart anzuordnen, daß sie sowohl nach außen als auch nach innen verschwenkbar ist. Um ein Pendeln durch die Schwerkraft zu verhindern, ist es dabei zweckmäßig, ein Scharnierteil über eine Federbelastung zurückzuhalten.

Bei Anbringung einer Nut- beziehungsweise einer Führungsleiste ist ein besonders sicheres Anbringen der Scharniere gewährleistet. Dies gilt auch bei Verwendung eines umlaufenden Profils.

Einige Ausführungsbeispiele der Erfindung werden im folgenden anhand der Zeichnungen näher erläutert.

Es zeigen:
- Figur 1: eine Frontansicht auf eine Duschabtrennung zwischen zwei Wänden,
- Figur 2: eine Draufsicht auf die Duschabtrennung nach Figur 1,
- Figur 3: eine vergrößerte Ansicht gemäß III nach Figur 1,
- Figur 4: eine Draufsicht gemäß Figur 3,
- Figur 5: eine vergrößerte Draufsicht gemäß V in Figur 2,
- Figur 6: eine Alternativlösung eines Scharniers in einer Ansicht entsprechend Figur 5,
- Figur 7: ein Schnitt gemäß der Linie VII - VII nach Figur 6,
- Figur 8: eine Ansicht eines Scharniers zum direkten Anschluß an eine Wand,
- Figur 9: ein Schnitt gemäß der Linie IX - IX nach Figur 8,
- Figur 10: ein Schnitt gemäß der Linie X - X nach Figur 8,
- Figur 11: eine Alternativlösung eines Wandanschlusses,
- Figur 12: eine Ansicht gemäß der Linie XII in Figur 11,
- Figur 13: eine weitere Alternative eines Wandanschlusses und
- Figur 14: eine Ansicht gemäß der Linie XIV in Figur 13.

Die in den Figuren 1 und 2 dargestellte Duschabtrennung besteht aus zwei Abtrennplatten 1, die durch Scharniere 2 und 3 miteinander verbunden sind. Mit der gleichen Art Scharniere 3 und 2 ist die eine Abtrennplatte 1 an einer Wandanschlußplatte 4 angelenkt. Die zweite Abtrennplatte 1, beide Abtrennplatten sind in den Abmessungen identisch, wird in ihrem Schwenkbereich durch eine an einer Wand 5 befestigten Anschlagleiste 6 begrenzt. Mit 7 ist eine Rückwand und mit 8 die zweite Seitenwand gekennzeichnet. Die Wand 5 und die Seitenwand 8 könnten natürlich durch Wandelemente entsprechend den Abtrennplatten 1 gebildet sein. Die Abtrennplatten 1 sind oberhalb eines Wannenrandes 9 einer Wanne 10 in Richtung 11 nach innen verschwenkbar.

In den Figuren 3 und 4 ist das Scharnier 3 und in der Figur 5 das Scharnier 2 dargestellt. Diese beiden Scharniere unterscheiden sich lediglich durch spiegelbildliche Ausführungen. Die Scharniere 2 und 3 bestehen jeweils aus einem Anschlußteil 12 und einem Plattenteil 13. Die Scharniere 2 und 3 sind jeweils auf dem oberen beziehungsweise unteren Plattenrand 14, 15 aufgesetzt. Sie lassen sich in Richtung der Pfeile 16, 17 auf der Plattenkante 18 quer verschieben und über die Schrauben 19 festlegen.

Das Plattenteil 13 ist mit einer Abkröpfung 20 versehen, so daß die Drehachse 21 gegenüber der Abtrennplattenebene 22 versetzt ist.

Durch die Versetzung der Drehachse 21 und der verschiebbaren Anordnung der Scharniere 2 und 3 ist mit nur einer Abtrennplattengröße ein sehr großer seitlicher Verstellbereich abzudecken. Dies ist besonders gut aus den Figuren 2 und 5 ersichtlich. Durch Verschwenken gemäß Pfeil 23 werden die strichpunktiert gezeichneten Positionen in Figur 4 und 5 erreicht.

Natürlich können die Plattenränder zusätzlich mit Dichtungen versehen sein. Diese sind hier der Übersichtlichkeit halber wie auch in den folgenden Darstellungen weggelassen.

Die Figuren 6 und 7 zeigen eine Alternativlösung eines Scharniers entsprechend einer Anordnung wie in Figur 5 dargestellt. Das Anschlußteil 12 ist über eine drehbare Gelenkstange 24 mit einem Plattenteil 25 verbunden. Das Plattenteil 25 ist mit einer Einrichtung, im dargestellten Fall mit einer Schraube 26, zur winkeldefinierten Einstellung versehen. Durch Verdrehen der Gelenkstange im Plattenteil 25 kann der Abstand 56 der beiden Abtrennplatten 1 zueinander genau eingestellt werden. Dadurch können unterschiedlich starke Abtrennplatten zum Einsatz kommen. Natürlich ist es auch möglich, an Stelle eines Anschlußteiles gemäß Position 12 ein weiteres Plattenteil 25 einzusetzen. Die Verdrehung der Gelenkstange 24 im Plattenteil 25 erfolgt um die Achse 27. Im Schnitt gemäß der Figur 7 ist ersichtlich, daß die Abtrennplatte 1 aus zwei tiefgezogenen Hälften 28 durch Kleben, Verschweißen oder ein sonstig geeignetes Verfahren zusammengesetzt ist.

Die Figuren 8 bis 10 zeigen ein Scharnier zum direkten Anschluß der Abtrennplatte 1 an der Seitenwand 8. Das Scharnier 29 besteht aus einem Wandanschlußteil 30, das auf dem Wannenrand 9 aufsitzt und direkt an der Wand 8 verschraubt ist und einem geraden Plattenteil 31. Das Plattenteil 31 ist widerum entlang der Plattenkante 18 gemäß den Pfeilen 16 und 17 verschiebbar. Das Plattenteil 31 besteht aus dem Achsenteil 32 und einem Klemmteil 33, das mittels der Schrauben 34 mit dem Achsenteil 32 verbunden ist. Zur Fixierung auf der Abtrennplatte 1 sind Nuten- beziehungsweise Führungsleisten 35 vorgesehen.

In den Figuren 11 und 12 ist die Abtrennplatte 1 über ein Eckscharnier 36 an einem Seitenwandelement 37 angelenkt. An dem Schenkel 38 des Seitenwandelementes 37 ist ein Tragelement 39 des Eckscharniers 36 befestigt. An diesem Tragelement 39 ist über einen Bolzen 40 ein Gelenkarm 41 drehbar gelagert. Dieser Gelenkarm 41 wird über eine nicht dargestellte Feder gegen den Schenkel 38 gedrückt beziehungsweise gezogen. Der Gelenkarm 41 widerum ist über eine Drehachse 42 mit einem Anschlußteil 43 schwenkbar verbunden. Das Anschlußteil 43 ist widerum über Schrauben 19 mit der Abtrennplatte 1 verbunden. Das Anschlußteil 43 ist widerum entsprechend der Pfeile 16, 17 horizontal verstellbar. In Figur 11 ist strichpunktiert die Einstiegsstellung 44 und eine Reinigungsstellung 45 dargestellt. Beim Verschwenken in Richtung 46 in die Reinigungsstellung 45 wird die Abtrennplatte entgegen der Kraft der nicht dargestellten Feder um den Radius 47 abgewälzt.

In den Figuren 13 und 14 ist eine Alternativausführung eines Eckscharniers 48 dargestellt. Das Seitenwandelement besteht dabei aus einer Wandplatte 49 und einem etwa rechtwinklig dazu angeklemmten Profilteil 50.

In eine Kammer 51 des Profilteils 50 ist ein Halteelement 52 für das Eckscharnier 48 eingeschoben. An dem Halteelement 52 ist über den Bolzen 40 ein Gelenkarm 53 schwenkbar gelagert. Der Gelenkarm 53 wird über eine Feder 54 gegen das Profilteil 50 gezogen. An dem Gelenkarm 53 ist über die Drehachse 42 ein Anschlußteil 55, das auf die Abtrennplatte 1 aufgesetzt ist, gelagert. Die Funktionsweise entspricht der Ausführungsform, wie sie in den Figuren 11 und 12 beschrieben ist.

## Patentansprüche

1. Duschabtrennung für Bade- oder Duschwannen, mit wenigstens einer Abtrennplatte (1), die mittels an ihr befestigter Scharniere (2, 3, 29, 36, 48), bestehend aus einem Platten (13)- und einem Anschlußteil (12), die jeweils auf den oberen (14) und unteren (15) Rand der Abtrennplatte (1) entlang der Plattenkante (18) horizontal (16,17) verstellbar aufgesetzt sind, oberhalb des Wannenrandes (9) verschwenkbar ist, dadurch gekennzeichnet, daß zwischen Platten- und Anschlußteil eine drehbare Gelenkstange (24, 41, 53) vorgesehen ist.

2. Duschabtrennung nach Anspruch 1, dadurch gekennzeichnet, daß die Gelenkstange (24) bezüglich eines Scharnierteiles mit einer Einrichtung (26) zur starren, winkeldefinierten Einstellung versehen ist.

3. Duschabtrennung nach Anspruch 1 oder 2, dadurch gekennzeichnet, daß der Rand beziehungsweise die Ränder (14, 15) mit zumindest einer Nut und/oder Führungsleiste (35) versehen ist beziehungsweise sind.

4. Duschabtrennung nach Anspruch 3, dadurch gekennzeichnet, daß die Nut und/oder Führungsleiste in einem umlaufenden Profil integriert sind.

5. Duschabtrennung nach Anspruch 4, dadurch gekennzeichnet, daß die Abtrennplatte zweischalig (28) ausgeführt ist, wobei zur Verbindung der beiden Schalen das Profil vorgesehen ist.

## Claims

1. Shower partition for bath or shower tubs, having at least one partition panel (1), which can be pivoted above the border (9) of the tub by means of hinges (2, 3, 29, 36, 48) fastened thereto, comprising a panel part (13) and a connecting part (12), which are respectively mounted on the upper (14) and lower (15) borders of the partition panel (1) so as to be adjustable horizontally (16, 17) along the panel edge (18), characterized in that a rotatable link rod (24, 41, 53) is provided between the panel part and the connecting part.

2. Shower partition according to Claim 1, characterized in that the link rod (24) is provided, in relation to a hinge part, with a device (26) for the rigid, angle-defined adjustment.

3. Shower partition according to Claim 1 or 2, characterized in that the border or borders (14, 15) is or are provided with at least one groove and/or guide bead (35).

4. Shower partition according to Claim 3, characterized in that the groove and/or guide bead are integrated in a skirting profile.

5. Shower partition according to Claim 4, characterized in that the partition panel is of double-sheeted construction (28), the profile being provided for the connection of the two sheets.

## Revendications

1. Fermeture pour baignoire ou douche, comprenant au moins un panneau de fermeture (1) qui peut être pivoté au-dessus du pourtour (9) du bac au moyen de charnières (2, 3, 29, 36, 48) fixées sur lui, constituées par une partie en forme de plaque (13) et une partie de raccordement (12), qui sont respectivement montées de façon à pouvoir être déplacées en direction horizontale (16, 17) sur le bord supérieur (14) et le bord inférieur (15) du panneau de fermeture (1) le long du bord (18) du panneau, caractérisée en ce qu'il est prévu une tige d'articulation rotative (24, 41, 53) entre la partie en forme de plaque et la partie de raccordement.

2. Fermeture de douche selon la revendication 1, caractérisée en ce que la tige d'articulation (24) est munie par rapport à l'une des parties de la charnière d'un dispositif (26) destiné à un réglage d'angle rigide et défini.

3. Fermeture de douche selon la revendication 1 ou 2, caractérisée en ce que le bord ou les bords (14, 15) est ou sont munis d'au moins d'une rainure et/ou d'une baguette de guidage (35).

4. Fermeture de douche selon la revendication 3, caractérisée en ce que la rainure et/ou baguette de guidage sont intégrées dans un profilé circulaire.

5. Fermeture de douche selon la revendication 4, caractérisée en ce que la plaque de séparation est conçue sous la forme de deux coquilles (28), le profilé étant prévu pour la liaison des deux coquilles.
